# FASCICULE DE BREVET EUROPEEN

(11) **EP 0 154 878 B1**
(45) Date de publication et mention de la délivrance du brevet: **04.11.1987**
(21) Numéro de dépôt: 85102051.1
(22) Date de dépôt: 25.02.1985
(51) Int. Cl.: F24H 1/12

(54) **Echangeur de chaleur:**
Wärmetauscher
Heat exchanger

(30) Priorité: 27.02.1984 FR 8402972
(43) Date de publication de la demande: 18.09.1985
(73) Titulaire: INNOVATIONS THERMIQUES, F-38330 Montbonnot Saint-Martin (FR)
(72) Inventeur: Bernard, Robert, F-38100 Grenoble (FR); Teytu, André, F-38100 Grenoble (FR)
(74) Mandataire: Casalonga, Axel

## Description

La présente invention concerne un échangeur de chaleur pour le transfert de chaleur entre une surface chauffante et un fluide et destiné au transfert de chaleur entre au moins une résistance électrique chauffante et ce fluide en vue d'augmenter sa température ou de changer son état physique.

Dans les dispositifs connus de ce genre, les résistances chauffantes électriques sont plongées dans un récipient rempli du fluide à chauffer. Ce fluide s'écoule à une vitesse faible, non uniforme et dont la direction par rapport à la paroi chauffante des résistances varie d'un point à l'autre de celle-ci. Il en résulte que le coefficient d'échanges thermiques entre la paroi chauffante et le fluide est faible et très variable d'un point à l'autre de cette paroi. En conséquence, le flux thermique qu'il est possible de transférer au fluide à réchauffer est très faible et particulièrement difficile à calculer avec précision. Afin de limiter la température de la surface chauffante et d'éviter la dégradation thermique des fluides fragiles qui peuvent subir des surchauffes en certains endroits de la surface chauffante, on est actuellement obligé de concevoir des dispositifs de chauffage électrique qui comprennent des surfaces de chauffe importantes, entraînant la réalisation de dispositifs encombrants, lourds et coûteux.

On connaît également par le brevet GB-A-750 915 un échangeur de chaleur comprenant des tubes extérieurs dans lesquels s'étendent des éléments allongés renfermant des résistances électriques, les tubes et les éléments allongés délimitant des canaux d'écoulement annulaires pour le fluide à chauffer. Cet échangeur de chaleur présente de nombreux inconvénients. En particulier, les tubes extérieurs doivent supporter la pression du fluide et des problèmes importants d'étanchéité dus aux dilatations risquent d'apparaître dans les zones de liaison des tubes extérieurs et des éléments chauffants sur leur support.

La présente invention a notamment pour but de remédier et d'éviter les inconvénients des dispositifs connus et propose un échangeur de chaleur destiné au transfert de chaleur entre au moins une résistance électrique chauffante et un fluide, et du type comprenant au moins un ensemble formé d'un élément chauffant allongé renfermant au moins une résistance électrique et d'un tube guide entourant ledit élément chauffant et délimitant avec ce dernier un canal d'ecoulement annulaire pour le fluide, la surface de l'élément chauffant présentant dans le sens de l'écoulement du fluide dans ledit canal d'écoulement une première zone non chauffante formant avec la surface du tube une zone de tranquilisation amont de l'écoulement du fluide et une deuxième zone formant une surface chauffante pour le fluide, ledit canal d'écoulement annulaire étant rectiligne et d'épaisseur constante.

L'échangeur de chaleur conforme à la présente invention est tel qu'il comprend en outre un corps creux présentant une chambre d'alimentation et une chambre d'évacuation pour le fluide séparées par une cloison et à l'intérieur duquel est disposé ledit ensemble chauffant de telle sorte que l'élément chauffant allongé est porté par une paroi de la chambre d'alimentation dudit corps et que le tube guide est porté par ladite cloison intérieure, les extrémités de ce tube guide débouchant respectivement dans la chambre d'alimentation et dans la chambre d'évacuation.

Conformément à la présente invention, ledit canal d'écoulement est de préférence tel que le nombre de Reynolds associé à l'écoulement du fluide dans ce canal est supérieure à 20 000.

Conformément à la présente invention, ledit élément chauffant et ledit tube guide sont de préférence cylindriques.

Conformément à la présente invention, la surface de l'élément chauffant comprend de préférence, en aval de sa surface chauffante, une troisième zone non chauffante formant, avec ladite surface de l'élément guide, une zone de tranquilisation aval de l'élément du fluide.

Conformément à la présente invention, la longueur de ladite zone de tranquilisation aval est de préférence au moins égale à cinq fois le diamètre hydraulique du canal d'écoulement, défini comme étant égal à quatre fois sa section divisée par le périmètre mouillé du canal d'écoulement.

Selon la présente invention, la longueur de la zone de tranquilisation amont est de préférence égale à au moins dix fois le diamètre hydraulique du canal d'écoulement.

Selon la présente invention, des moyens sont de préférence prévus pour le centrage dudit élément chauffant cylindrique dans ledit tube guide cylindrique de manière à maintenir à distance constante la surface extérieure de l'élément chauffant cylindrique et la surface intérieure dudit tube guide.

Selon la présente invention, les moyens de centrage peuvent être formés par des picots de centrage fixés audit tube guide et prenant appui sur la surface extérieure dudit élément chauffant cylindrique.

Dans une autre variante de réalisation, lesdits moyens de centrage peuvent être formés par des déformations locales vers l'intérieur dudit tube guide qui prennent appui sur la surface extérieure dudit élément chauffant cylindrique.

La présente invention sera mieux comprise à l'étude d'échangeurs de chaleur décrits à titre d'exemples non limitatifs et illustrés par le dessin sur lequel:
- la figure 1 représente, en coupe longitudinale, un dispositif de chauffage électrique selon la présente invention renfermant un échangeur de chaleur comprenant un élément chauffant entouré d'un tube guide;
- la figure 2 représente une coupe radiale selon II-II du dispositif de chauffage électrique représenté sur la figure 1:
- la figure 3 représente une coupe longitudinale partielle et agrandie de l'échangeur de chaleur du dispositif de chauffage électrique représenté sur la figure 1, montrant un premier moyen de centrage de l'élément chauffant à l'intérieur du tube guide;
- la figure 4 représente une coupe radiale selon IV-IV de l'échangeur de chaleur représenté sur la figure 3;
- la figure 5 représente une coupe longitudinale partielle de l'échangeur de chaleur représenté sur la figure 1, qui montre un deuxième mode de réalisation du moyen de centrage de l'élément chauffant à l'intérieur du tube guide;
- la figure 6 représente une coupe radiale selon VI-VI de l'échangeur de chaleur représenté sur la figure 5;
- la figure 7 représente, en coupe longitudinale, une variante de réalisation du dispositif de chauffage électrique représenté sur la figure 1 et renfermant plusieurs échangeurs de chaleur,
- la figure 8 représente une coupe radiale selon VIII-VIII du dispositif de chauffage électrique représenté sur la figure 7.

Le dispositif de chauffage électrique représenté sur la figure 1 et repéré d'une manière générale par la référence 1 comprend un corps cylindrique 2 qui présente deux parois d'extrémité 3 et 4 reliées entre elles par une paroi cylindrique en deux parties cylindriques 5 et 6 fixées bout à bout.

Entre les deux parties cylindriques 5 et 6 s'étend radialement une cloison 7 qui divise l'intérieur du corps cylindrique 2 en deux chambres séparées 8 et 9 qui communiquent avec l'extérieur respectivement par des tubulures radiales 10 et 11.

A l'intérieur du corps cylindrique 2 s'étend, axialement, un échangeur de chaleur repéré d'une manière générale par la référence 12. Cet échangeur de chaleur 12 comprend un élément chauffant 13 de section circulaire qui traverse la paroi 4 et qui est porté par cette dernière, cet élément chauffant 13 s'étendant axialement à l'intérieur du corps cylindrique 2 et présentant une extrémité libre 14 située à distance de la paroi d'extrémité 3 du corps cylindrique 2. A l'intérieur du corps cylindrique 2, l'élément chauffant 13 est rectiligne et de section curculaire constante.

L'échangeur de chaleur 12 présente également un tube guide 15 qui s'étend à l'intérieur du corps cylindrique 2 et qui entoure à distance constante l'élément chauffant cylindrique 13 de manière à ménager entre la surface extérieure de l'élément chauffant cylindrique 13 et la surface intérieure du tube guide 15 un espace annulaire 16 d'épaisseur constante. Les extrémités 13a et 13b du tube guide 15 sont situées à distance des parois d'extrémité 4 et 3 du corps cylindrique 2 et ce tube guide 15 traverse un passage circulaire 17 de le cloison radiale 7 et est porté par cette dernière. En outre, le tube guide 15 est porté, du côté de son extrémité 13b adjacente à la paroi 3 du corps cylindrique 2 par une paroi radiale 18 présentant des passages axiaux 19.

L'élément chauffant 13 renferme une résistance électrique chauffante 20 qui s'étend sur une partie de la longueur de l'élément chauffant cylindrique 13 de manière à ménager, sur la surface extérieure de cet élément chauffant cylindrique 13, en regard de la surface intérieure du tube guide 15, à partir de son extrémité 15a jusqu'à son extrémité 15b, une première zone 13a non chauffante, une deuxième zone 13b chauffante le long de laquelle s'étend la résistance électrique chauffante 20 et une troisième zone 13c non chauffante.

Le fluide à chauffer qui est introduit dans la chambre amont 9 par l'intérmédiaire de la tubulure d'entrée 11 pénètre dans l'espace annulaire 16 par l'éxtrémité 15a du tube guide 15, circule dans cet espace annulaire 16 jusqu'à l'extrémité 15b du tube guide 15 et arrive dans la chambre aval 8 de laquelle il est évacué par la tubulure de sortie 10. L'écoulement à l'intérieur de l'espace annulaire 16 séparant la surface extérieure de l'élément chauffant cylindrique 13 de la surface extérieure du tube guide 15 présente des caractéristiques particulières qui sont liées aux dimensions de l'échangeur de chaleur 12.

Tout d'abord, la dimension axiale de la zone amont non chauffante 13a de la surface extérieure de l'élément chauffant cylindrique 13 est de préférence égale à au moins dix fois le diamètre hydraulique du canal d'écoulement 15 défini comme étant égal à quatre fois sa section divisé par son périmètre mouillé qui est, dans le cas présent, égal à la somme des périmètres de la surface chauffante 13 et du tube guide 15. Le dimension axiale de la zone aval non chauffante 13c de l'élément chauffant cylindrique 13 est de préférence égale à au moins cinq fois le diamètre hydraulique du canal annulaire 16. De plus, le nombre de Reynolds de l'écoulement du fluide dans le canal annulaire 16 est de préférence au moins égal à 20 000 de telle sorte que cet écoulement est turbulent. Bien entendu, la longueur de la surface chauffante dépend en particulier du flux de chaleur souhaité.

L'écoulement du fluide dans le canal d'écoulement annulaire 16, qui pénètre dans ce dernier par l'extrémité 13a du tube guide 13, est tout d'abord stabilisé et uniformisé dans une zone de tranquilisation située entre la zone non chauffante amont 13a de la surface extérieure de l'élément chauffant cylindrique 13 et la paroi intérieure du tube guide 15 de telle sorte que le fluide atteint la zone chauffante située entre la surface chauffante 13b de l'élément chauffant cylindrique 13 et la paroi intérieure du tube guide 15 et traverse cette zone chauffante en présentant une vitesse de circulation uniforme, parallèle à l'axe du canal d'écoulement 16, parallèle aux surfaces délimitant ce canal et constante en tout point de la surface chauffante 13b de l'élément chauffant cylindrique 13. A la suite de cette zone chauffante, le fluide traverse une deuxième zone de tranquilisation aval située entre la surface non chauffante aval 13c de l'élément chauffant cylindrique 13 et la paroi intérieure du tube guide 15 de manière à éviter toute perturbation dans la zone chauffante.

En se reportant aux figures 3 et 4, on voit que de manière à maintenir à distance constante la surface extérieure du tube chauffant cylindrique 13 et la surface intérieure du tube guide 15 pour que le canal annulaire 16 présente une épaisseur constante, on peut prévoir des picots 21 qui s'étendent radialement et qui sont fixés au tube guide 15, ces picots traversant l'espace annulaire 16 et prenant appui sur la surface extérieure de l'élément chauffant cylindrique 13.

Dans la variante représentée sur les figures 5 et 6, le centrage de l'élément chauffant cylindrique 13 à l'intérieur du tube guide 15 est obtenu par des déformations locales 22, vers l'intérieur, du tube guide 15 qui viennent en appui contre la surface extérieure de l'élément chauffant cylindrique 13.

En se reportant aux figures 7 et 8, on voit qu'on a représenté un dispositif de chauffage électrique repéré d'une manière générale par la référence 23 qui présente un corps cylindrique 24 équivalent au corps cylindrique 2 du dispositif de chauffage électrique 1 et qui renferme un échangeur de chaleur 25a central et six échangeurs de chaleur 25b à 25g périphériques qui sont équivalents à l'échangeur de chaleur 12 du dispositif de chauffage électrique 1. Chaque échangeur de chaleur 25a à 25g est monté dans le corps cylindrique 24 de manière équivalente au montage de l'échangeur de chaleur 12 dans le corps cylindrique 2 du dispositif de chauffage électrique 1 de telle sorte que leurs canaux d'écoulement sont en parallèle entre une chambre amont 26 alimenté par une tubulure d'entrée 27 et une chambre aval 28 présentant une tubulure de sortie 29, ces deux chambres étant séparées par une cloison radiale 30 traversée et portant les tubes guide des échangeurs de chaleur 25a à 25g qui sont par ailleurs portés par une autre cloison 31 présentant des passages axiaux 32 tandis que leurs éléments chauffants cylindriques sont portés par la cloison d'extrémité 33 du corps cylindrique cylindrique 24 située du côté de la chambre amont 26. Le dispositif de chauffage électrique 23 représenté sur les figures 7 et 8 peut alors constituer un échangeur de chaleur de très forte puissance.

On peut remarquer que les dispositifs de chauffage électriques 1 et 23 sont construits d'éléments qui peuvent subir des déformations dues à la chaleur sensiblement indépendamment des une des autres.

## Revendications

1. Echangeur de chaleur destiné au transfert de chaleur entre au moins une résistance électrique chauffante et un fluide, comprenant au moins un ensemble chauffant (12) formé d'un élément chauffant allongé (13) refermant au moins une résistance électrique (20) et un tube guide (15) entourant ledit élément chauffant et délimitant avec ce dernier un canal d'écoulement annulaire (16) pour le fluide, la surface de l'élément chauffant (13) présentant dans le sens de l'écoulement du fluide dans ledit canal d'écoulement (16) une première zone (13a) non chauffante formant avec la surface du tube (15) une zone de tranquilisation amont de l'écoulement du fluide et une deuxième zone (13b) formant une surface chauffante pour le fluide, ledit canal d'écoulement annulaire (16) étant rectiligne et d'épaisseur constante, caractérisé par le fait qu'il comprend en outre un corps creux (5) présentant une chambre d'alimentation (9) et une chambre d'évacuation (8) pour le fluide séparées par une cloison (7) et à l'intérieur duquel est disposé ledit ensemble chauffant (12) de telle sorte que l'élément chauffant (13) est porté par une paroi (4) de la chambre d'alimentation dudit corps (5) et que le tube guide (15) est porté par ladite cloison intérieure (7), les extrémités de ce tube guide (15) débouchant respectivement dans la chambre d'alimentation (9) et dans la chambre d'évacuation (8).

2. Echangeur de chaleur selon la revendication 1, caractérisé par le fait que ledit canal d'écoulement est tel que le nombre de Reynolds associé à l'écoulement du fluide dans ce canal est supérieur à 20 000.

3. Echangeur de chaleur selon l'une des revendications 1 et 2, caractérisé par le fait que ledit élément chauffant (13) et ledit tube guide (15) sont cylindriques.

4. Echangeur de chaleur selon l'une quelconque des revendications précédentes, caractérisé par le fait que la surface de l'élément chauffant (13) comprend, en aval de sa surface chauffante (13b), une troisième zone (13c) non chauffante formant, avec ladite surface de l'élément guide (15), une zone de tranquilisation aval de l'écoulement du fluide.

5. Echangeur de chaleur selon la revendication 4, caractérisé par le fait que la longueur de ladite zone de tranquilisation aval est au moins égale à cinq fois le diamètre hydraulique du canal d'écoulement.

6. Echangeur de chaleur selon l'une quelconque des revendications précédentes, caractérisé par le fait que la longueur de la zone de tranquilisation amont est au moins égale à dix fois le diamètre hydraulique du canal d'écoulement.

7. Echangeur de chaleur selon l'une quelconque des revendications précédentes, caractérisé par le fait que des moyens sont prévus pour le centrage dudit élément chauffant cylindrique (13) dans ledit tube guide cylindrique (15) de manière à maintenir à distance constante la surface extérieure de l'élément chauffant cylindrique et la surface intérieure dudit tube guide (15).

8. Echangeur de chaleur selon la revendication 7, caractérisé par le fait que lesdits moyens de centrage sont formés par des picots de centrage (21) fixés audit tube guide (15) et prenant appui sur la surface extérieure dudit élément chauffant cylindrique (13).

9. Echangeur de chaleur selon la revendication 7, caractérisé par le fait que lesdits moyens de centrage sont formés par des déformations locales (22) vers l'intérieur dudit tube guide (15) qui prennent appui sur la surface extérieure dudit élément chauffant cylindrique (13).

## Patentansprüche

1. Wärmetauscher zum Übertragen von Wärme zwischen wenigstens einem elektrischen Heizwiderstand und einem Fluid mit wenigstens einer Heizanordnung (12), die aus einem länglichen Heizelement (13), das wenigstens einen elektrischen Widerstand (20) in sich aufnimmt, und aus einem Führungsrohr (15) gebildet ist, welches das Heizelement umgibt und mit diesem einen ringförmigen Strömungskanal (16) für das Fluid begrenzt, wobei die Oberfläche des Heizelementes (13) in der Richtung der Strömung des Fluids in dem Strömungskanal (16) eine erste, nicht heizende Zone (13a), die mit der Oberfläche des Rohres (15) eine stromaufwärtige Beruhigungszone für die Fluidströmung bildet, und eine zweite Zone (13b) aufweist, die eine Heizfläche für das Fluid bildet, wobei der ringförmige Strömungskanal (16) gerade ist und eine gleichmäßige Dicke aufweist, dadurch gekennzeichnet, daß er weiters einen hohlen Körper (5) aufweist, der eine Zulaufkammer (9) und eine Ablaufkammer (8) für das Fluid aufweist, die durch eine Trennwand (7) voneinander getrennt sind und im Inneren von welchem die Heizanordnung (12) so angeordnet ist, daß das Heizelement (13) durch eine Wand (4) der Zulaufkammer des Körpers (5) getragen wird und daß das Führungsrohr (15) von der inneren Trennwand (7) getragen wird, wobei die Enden des Führungsrohres (15) in der Zulaufkammer (9) bzw. in der Auslaufkammer (8) ausmünden.

2. Wärmetauscher nach Anspruch 1, dadurch gekennzeichnet, daß der Strömungskanal so ausgebildet ist, daß die der Strömung des Fluids in diesem Kanal zugeordnete Reynolds-Zahl über 20 000 liegt.

3. Wärmetauscher nach einem der Ansprüche 1 und 2, dadurch gekennzeichnet, daß das Heizelement (13) und das Führungsrohr (15) zylinderförmig sind.

4. Wärmetauscher nach irgendeinem der vorhergehenden Ansprüche, dadurch gekennzeichnet, daß die Oberfläche des Heizelementes (13) stromabwärts seiner Heizfläche (13b) eine dritte, nicht heizende Zone (13c) umfaßt, die mit der Fläche des Führungselementes (15) eine stromabwärtige Beruhigungszone für die Strömung des Fluids bildet.

5. Wärmetauscher nach Anspruch 4, dadurch gekennzeichnet, daß die Länge der stromabwärtigen Beruhigungszone wenigstens gleich fünfmal dem hydraulischen Durchmesser des Strömungskanals ist.

6. Wärmetauscher nach irgendeinem der vorhergehenden Ansprüche, dadurch gekennzeichnet, daß die Länge der stromaufwärtigen Beruhigungszone wenigstens gleich sechsmal dem hydraulischen Durchmesser des Strömungskanals ist.

7. Wärmetauscher nach irgendeinem der vorhergehenden Ansprüche, dadurch gekennzeichnet, daß Mittel zum Zentrieren des zylinderförmigen Heizelementes (13) im zylinderförmigen Führungsrohr (15) vorgesehen sind, um den Abstand der Außenfläche des zylinderförmigen Heizelementes und der Innenfläche des Führungsrohres (15) konstant zu halten.

8. Wärmetauscher nach Anspruch 7, dadurch gekennzeichnet, daß die Zentriermittel durch Zentrierzähen (21) gebildet werden, die am Führungsrohr (15) befestigt sind und die gegen die Außenfläche des Heizelementes (13) anliegen.

9. Wärmetauscher nach Anspruch 7, dadurch gekennzeichnet, daß die Zentriermittel durch örtliche Verformungen (22) des Führungsrohres (15) nach innen gebildet sind, die gegen die Außenfläche des zylinderförmigen Heizelementes (13) anliegen.

## Claims

1. Heat exchanger intended for the transfer of heat between at least one electrical heating resistor and a fluid, comprising at least one heating assembly (12) formed of an elongated heating element (13) containing at least one electrical resistor (20) and a guide tube (15) surrounding said heating element and defining with it an annular flow channel (16) for the fluid, the surface of the heating element (13) possessing, in the direction of flow of the fluid in said flow channel (16), a first non-heating zone (13a) forming with the surface of the tube (15) an upstream plenum zone for stabilizing the flow of the fluid and a second zone (13b) forming a heating surface for the fluid, said annular flow channel (16) being rectilinear and of constant thickness, characterized by the fact that it comprises, in addition, a hollow body (5) possessing a feed chamber (9) and a discharge chamber (8) for the fluid, these chambers being separated by a partition (7), and inside which body there is disposed said heating assembly (12) in such a manner that the heating element (13) is supported by a wall (4) of the feed chamber of said body (5) and that the guide tube (15) is supported by said internal partition (7), the ends of this guide tube (15) being open respectively in the feed chamber (9) and in the discharge chamber (8).

2. Heat exchanger according to Claim 1, characterized by the fact that said flow channel is such that the Reynolds number associated with the flow of the fluid in this channel is greater than 20 000.

3. Heat exchanger according to one of Claims 1 and 2, characterized by the fact that said heating element (13) and said guide tube (15) are cylindrical.

4. Heat exchanger according to any one of the preceding Claims, characterized by the fact that the surface of the heating element (13) comprises, downstream of its heating surfacs (13b), a third non-heating zone (13c) forming, with said surface of the guide element (15), a downstream plenum zone for stabilizing the flow of the fluid.

5. Heat exchanger according to Claim 4, characterized by the fact that the length of said downstream plenum zone is at least equal to five times the hydraulic diameter of the flow channel.

6. Heat exchanger according to any one of the preceding Claims, characterized by the fact that the length of the upstream plenum zone is at least equal to ten times the hydraulic diameter of the flow channel.

7. Heat exchanger according to any one of the preceding Claims, characterized by the fact that means are provided for centring said cylindrical heating element (13) in said cylindrical guide tube (15) in such a manner as to keep the distance between the external surface of the cylindrical heating element and the internal surface of said guide tube (15) constant.

8. Heat exchanger according to Claim 7, characterized by the fact that said centring means are formed of centring pins (21) fixed to said guide tube (15) and bearing against the external surface of said cylindrical heating element (13).

9. Heat exchanger according to Claim 7, characterized by the fact that said centring means are formed of local inward deformations (22) of said guide tube (15) which bear against the external surface of said cylindrical heating element (13).
